# DEMANDE DE BREVET EUROPEEN

(11) **EP 0 363 291 A1**
(43) Date de publication de la demande: **11.04.1990**
(21) Numéro de dépôt: 89430028.4
(22) Date de dépôt: 26.09.1989
(51) Int. Cl.: F24D 19/06, F28F 9/02

(54) **Radiateur de chauffage central à eau chaude basse pression à fixation rapide**

(30) Priorité: 27.09.1988 FR 8812728
(71) Demandeur: Martin, Jean-Antoine, F-30730 Saint Mamert (FR)
(72) Inventeur: Martin, Jean-Antoine, F-30730 Saint Mamert (FR)
(74) Mandataire: Moretti, René

(57) **Abrégé**

L'invention concerne un radiateur de chauffage central à eau chaude basse pression, de type comportant un carter d'habillage (24) et des organes de régulation, un collecteur inférieur (1), un collecteur supérieur (16) et un corps de chauffe intermédiaire constitué de tubes verticaux (14).

Lesdits collecteurs (1 et 16) sont en matière plastique et lesdits tubes verticaux (14) du corps de chauffe sont raccordés auxdits collecteurs par tout type d'emboîtement connu et maintenus par tout système d'immobilisation et d'étanchéité. Ledit radiateur comprend, en outre, un système télescopique, qui assure sa fixation rapide par blocage entre le sol (30) et une butée haute, et un socle (27) en matière plastique, dont la forme peut assurer la continuité de plinthe (31) murale, dissimule les raccords de canalisation et comporte une porte d'accès (28) à la robinetterie, et des logements pour les organes de régulation.

## Description

La présente invention a pour objet un radiateur de chauffage central à eau chaude basse pression à fixation rapide.

Le secteur technique de l'invention est la fabrication d'émetteurs de chaleur statiques.

Une des applications principale de l'invention est son utilisation dans les installations de chauffage d'appartements ou de locaux, dont les tuyauteries sont incorporées dans les dalles de plafond et de plancher.

On connaît, en effet, de nombreux types de radiateurs ou convecteurs, dont certains existent depuis longtemps, à une période où l'énergie était bon marché et où l'inertie thermique des installations n'était pas un inconvénient, ce qui était le cas des premiers appareils en fonte, dont le poids et l'encombrement sont aussi excessifs que leur esthétique est décevante.

Pour ces raisons d'encombrement et d'esthétique, des fabricants, dans un premier temps, ont proposé des éléments de chauffage intégrés dans les angles ou contre toute la hauteur d'un mur, tel que décrits dans les brevets FR. 1.227.454 déposé le 07 Mars 1959 par la Société ESSWEIN et FR. 1.538.597 déposé le 27 Juillet 1967 par la société TUNZINI.

On peut également citer le brevet autrichien AT. 334.584 déposé le 13 Juin 1973 par Monsieur K. JAROSLAV, décrivant un radiateur constitué de collecteurs inférieur et supérieur, raccordés par des tubes verticaux, qui comportent des ailettes faisant habillage et diffuseur et s'emboîtant dans ces collecteurs.

Depuis plusieurs années, afin de réaliser des économies d'énergie, on cherche à réduire l'inertie thermique des installations et à mieux maîtriser ainsi les conditions de chauffage. La réduction de l'inertie thermique est obtenue en particulier par un allègement de la masse des radiateurs, ce qui améliore également leur conditions de manutention, leur encombrement et leur esthétique. De nombreux types de radiateurs sont donc réalisés en divers matériau métallique léger; ils comportent en général des ailettes de diffusion thermique fixées d'une manière permanente sur les tubes de circulation, dans lesquels le fluide caloporteur circule rapidement; de plus un habillage en tôle fine, est souvent fixé à demeure, ou constitue même une partie des ailettes.

Ces divers appareils sont d'un encombrement horizontal important; ils nécessitent des scellements muraux, avec un résultat aléatoire en cas de fixation sur doublages isolants légers. Le raccordement de leur tuyauterie est souvent complexe, non standard, toujours apparent et rarement esthétique.

Le démontage de ces radiateurs est difficile et salissant; or il est souvent nécessaire de changer ceux-ci quand on veut une puissance différente : en effet, chaque appareil correspond à un besoin particulier; il faut donc multiplier les types et les modèles qui sont souvent non interchangeables entre eux; les coûts de fabrication, de stockage et d'installation en sont ainsi augmentés.

De plus, si l'appareil est d'une seule pièce, il est souvent constitué de nombreuses parties soudées et assemblées entre elles, ce qui multiplie les risques de fuites.

La présente invention permet de remédier à toutes ces difficultés en proposant un nouveau radiateur ou convecteur de chauffage central : celui-ci reprend bien sûr les éléments de base communs aux appareils existants et nécessaires pour obtenir une efficacité thermique; il répond aux normes les plus modernes, et comporte des caractéristiques innovantes qui en déterminent la valeur.

En effet, le problème posé est de réaliser un radiateur léger, facile à manipuler et à installer, prenant le moins de place possible dans une pièce, d'une présentation esthétique parfaitement intégrée à celle-ci, d'un coût de fabrication intéressant et permettant une adaptation de puissance évolutive.

Une solution au problème posé est un radiateur de chauffage central à eau chaude basse pression, de type comportant éventuellement un carter d'habillage, deux collecteurs et un corps de chauffe intermédiaire constitué de tubes ; en outre, dans un radiateur selon l'invention, lesdits collecteurs sont en matière plastique, lesdits tubes du corps de chauffe sont raccordés auxdits collecteurs par tout type d'emboîtement connu et maintenus par tout système d'immobilisation et d'étanchéité ; ledit radiateur comprend, en outre, un système télescopique solidaire d'un desdits collecteurs et qui assure sa fixation rapide par blocage entre deux butées, et un carter de raccordement en matière plastique; celui-ci dissimule les raccords de canalisation et comporte une porte d'accès à la robinetterie et des logements pour des organes de régulation.

Dans un mode réalisation préférentiel, un desdits collecteurs est composé d'une pièce monobloc qui inclut, outre toutes les parties liées à ses fonctions hydrauliques, des pièces de fixation du carter d'habillage, et partie du système de fixation rapide; l'autre collecteur est composé d'une pièce monobloc qui inclut, outre toutes les parties liées à ses fonctions hydrauliques, les pièces de fixation des carters d'habillage et de raccordement, et plusieurs pieds.

Dans un autre mode préférentiel de réalisation, les tubes du corps de chauffe supportent des ailettes, qui sont métalliques, profilées et amovibles par clipsage sur lesdits tubes.

Le résultat est un nouveau radiateur de chauffage central à eau chaude basse pression et à fixation rapide, qui apporte de nombreux avantages par rapport aux appareils actuels.

En effet, le volume extérieur entre les deux butées d'appui qui de préférence sont le sol et le plafond de la pièce, sans raccord ou tuyauterie apparent, lui confère une bonne esthétique. L'appareil est léger grâce à l'emploi de matériaux plastiques; son encombrement horizontal est réduit.

La réalisation préférentielle des collecteurs en matière plastique monobloc incorporant toutes les parties hydrauliques, les orifices de raccordement, de purge et de vidange, les pièces de fixation des organes externes avec éventuellement une robinetterie intégrée, permet de réduire les coûts de fabrication, les risques de fuites, et les durées et coûts d'installation;

Les ailettes amovibles par clipsage permettent de varier la puissance de chauffe à la demande, sans changer ni démonter l'appareil, et de diminuer le nombre de modèles différents. Il n'y a pas de supports scellés et le radiateur est parfaitement immobilisé entre les butées telles le sol et le plafond : sa mise en place et son démontage peuvent être réalisés par un non professionnel.

Certains éléments tels que les tubes et les positions des raccordements extérieurs peuvent être standards d'un modèle à l'autre, seule la largeur de l'habillage et des collecteurs pouvant varier.

Les risques de corrosion sont faibles, compte tenu des matériaux utilisés, et des raccordements sans soudure entre les tubes et les collecteurs.

L'appareil fait partie des corps de chauffe à faible inertie, bien adaptés aux impératifs d'économie d'énergie.

Dans la présentation suivante, nous décrivons des exemples de réalisation de radiateur suivant l'invention, dont un seul est représenté sur les figures, mais d'autres modes de fabrication peuvent être envisagées dans le cadre de celle-ci : les dessins, figures et descriptif n'ont aucun caractère limitatif.
La figure 1 représente une vue en perspective d'un radiateur en place entre un sol et un plafond.
La figure 2 est une coupe verticale dans le plan transversal médian d'un radiateur.
La figure 3 est une coupe horizontale au niveau du système télescopique.
La figure 4 est une coupe horizontale au niveau du corps de chauffe.
La figure 5 est une coupe horizontale au niveau des pieds du collecteur inférieur.
La figure 6 est une coupe verticale partielle dans le plan longitudinal au niveau du système télescopique.
La figure 7 est une coupe verticale partielle dans le plan longitudinal au niveau des pieds.

La figure 1 est une vue en perspective d'un radiateur en place : on ne distingue extérieurement que le carter d'habillage 24, à la partie haute un manchon creux 22 dont le bord supérieur s'appuie contre toute butée supérieure telle qu'un plafond 29, à la partie basse un carter de raccordement 27 faisant ainsi socle et reconstituant alors éventuellement la continuité de la plinthe 31 du mur 32 contre lequel le radiateur est mis en place et une porte 28 permettant l'accès à la robinetterie; ces deux dernières parties peuvent être constituées d'une seule pièce clipsable sur les pieds d'un collecteur ici inférieur, tel que décrit ci-après. Ainsi mis en place, le radiateur s'intègre très bien dans l'aménagement de la pièce.

La figure 2 est une coupe verticale d'ensemble et dans le plan transversal médian d'un radiateur tel que présenté dans la figure 1 et comportant les éléments suivants :
- un collecteur inférieur 1 avec sa cavité 6 de sortie d'eau et son orifice de vidange 8, dont l'ensemble est décrit à la figure 7;
des pieds-supports 9 sur le sol 30 et des butées 10 d'écartement mural 32;
- un socle 27 et une porte 28, d'accès derrière le socle, sous le collecteur inférieur 1;
- un corps de chauffe constitué de tubes verticaux 14 reliant le collecteur 16 et supportant des ailettes amovibles 16; les tubes 14 seront de préférence métalliques, mais dans une autre variante de réalisation, le corps de chauffe est constitué d'éléments creux en matière plastique, avec des ailettes incorporées;
- un collecteur supérieur 16 avec sa cavité 18 de circulation de l'eau et des têtes 21 d'appui du système télescopique tel qu'un ressort 23 et tel que décrit dans la figure 6;
- un manchon creux 22 qui prend appui contre la butée haute ou le plafond 29 par la poussée du ressort 23 et guidé par les têtes 21;
- un carter d'habillage 24 amovible recouvre l'ensemble des collecteurs et du corps de chauffe pour intégrer le radiateur au mieux dans la pièce. Dans une variante, le radiateur peut ne pas comporter de carter d'habillage 24, ni d'ailettes 15 et les tubes 14 peuvent alors être peints ou chromés.

Pour améliorer ou donner une esthétique personnalisée, le carter 24 peut être peint, le socle 27 assorti aux plinthes de la pièce et le manchon 22 peut supporter des moulures décoratives.

Pour prévenir tout risque de chute accidentelle vers l'avant, il peut être rajouté une chaînette de sécurité en partie haute reliant par exemple le collecteur supérieur 16 au mur 32.

Dans le cas d'installation centrale non accolée à une paroi, il peut être jumelé deux appareils dos à dos, ou encore le carter d'habillage 24 et le socle 27 peuvent comporter deux faces, une pour chaque côté.

Dans une variante, il peut être rajouté une résistance électrique d'appoint derrière le socle ou entre les tubes 14 derrière le carter 24.

Dans un autre mode de réalisation et d'installation, lesdits tubes 14 sont horizontaux, les collecteurs 1 et 16 sont disposés latéralement, ainsi que les appuis faisant butée, d'une part aux pieds 9 et, d'autre part, au système télescopique. Ces appuis latéraux peuvent être des murs ou d'autres surfaces verticales. Les autres caractéristiques décrites dans le présent descriptif étant transposable dans ce mode de réalisation horizontale.

La figure 3 est une coupe horizontale au niveau du système télescopique dans le plan AA de la figure 2. On retrouve les éléments décrits précédemment, à savoir :
- le collecteur supérieur 16 avec les têtes 21 du système télescopique, qui pénètrent à l'intérieur du manchon creux 22, celui-ci ayant des butées arrière 33 d'écartement mural;
- les ailettes 15 du corps de chauffe, décrites dans la figure 4;
- le carter d'habillage 24 avec ses supports 25, représenté également dans les figures 6 et 7.

La figure 6 est une coupe verticale partielle dans le plan longitudinal au niveau du système télescopique du radiateur à sa partie supérieure dans le plan D de la figure 3.

Dans cet exemple de réalisation en position verticale, l'un desdits collecteurs dit alors supérieur 16, comporte une cavité 18 de circulation d'eau avec son orifice 19 de mise à l'atmosphère, facilitant la vidange du radiateur. Sa réalisation est ici d'une seule pièce monobloc en plastique, par exemple du CPVC, et comporte alors également :
- des brides latérales 17 recevant les supports 25 du carter d'habillage 24 et assurant son maintien;
- des têtes 21 coulissant à l'intérieur du manchon creux 22 et formant ainsi un système télescopique de fixation rapide.
- des orifices 20 calibrés en partie basse avec un épaulement interne faisant butée, permettant le raccordement des tubes 14 du corps de chauffe par emboîtement : à cet effet, le diamètre des orifices 20 peut être légèrement inférieur à celui des tubes 14 et l'emboîtement peut alors être forcé pour assurer l'étanchéité et immobiliser les tubes dans le collecteur.

Dans un autre mode de réalisation d'emboîtement, le raccordement entre lesdits tubes de chauffe 14 ici verticaux et lesdits collecteurs 1 et 16 est assuré par sertissage extérieur ponctuel des tubes 14 sur des embouts mâles desdits collecteurs ayant alors un épaulement externe faisant butée et autour desquels ces tubes sont emboîtés et ainsi immobilisés.

Dans un autre mode de réalisation, l'emboîtement desdits tubes 14 et des collecteurs 1 et 16, est maintenu en position par des tirants de tout type connu reliant les collecteurs entre eux.

Une autre solution est un emboîtement sans forcer un collage. Pour assurer l'étanchéité dans le cas où il n'y a ni collage, ni emboîtement forcé, celle-ci peut être assurée par un joint torique.

Toute combinaison de ces diverses solutions d'étanchéité et de maintien est aussi possible.

Par ailleurs, ledit système télescopique peut être composé dudit manchon creux 22 dans lequel coulisse au moins une tête 21 comprimant au moins un ressort 23, de préférence plusieurs; lesquels ressorts sont des éléments déformables de tout type tels qu'en matière plastique souple, ou des lames en acier, ou encore des éléments hélicoïdaux en acier. Avant la pose, les ressorts sont détendus et la longueur totale du radiateur est supérieure à la distance entre les butées, soit ici la hauteur sous plafond.

Dans un exemple de réalisation, les têtes 21 sont intégrées au collecteur supérieur 16 et le manchon creux 22 est en appui sur une butée telle que le plafond; dans un autre mode de réalisation, le manchon creux peut être intégré au collecteur 16 et ceux sont les têtes qui sont en appui sur la butée externe.

Lors de l'installation, les têtes 21 du collecteur supérieur coulissent à l'intérieur du manchon 22 en comprimant les ressorts 23 contre le fond du manchon 22. Le système télescopique à ressorts ainsi obtenu assure le blocage instantané du radiateur entre le sol et le plafond, ou entre le sol et une butée haute, ou entre deux autres butées par exemple latérales.

Dans une variante, ledit système télescopique peut ne pas comporter de ressorts, mais comprend deux vérins à vis, solidaires du même collecteur 16. Une combinaison des deux est également envisageable.

La figure 7 est une vue en coupe verticale partielle dans le plan longitudinal du radiateur au niveau des pieds dans le plan E de la figure 5.

Le collecteur 1 dit alors inférieur dans cet exemple de réalisation verticale comporte une cavité d'entrée d'eau 3 avec son orifice de raccordement 4 et celui de vidange 5, une cavité de sortie d'eau 6 avec son orifice de raccordement 7 et celui de vidange 8. Sa réalisation est ici en une seule pièce monobloc en plastique, par exemple du CPVC, et comporte alors également :
- des brides latérales 2 recevant les supports 25 du carter d'habillage 24 et assurant son maintien, et d'autres dispositifs assurant la fixation du carter de raccordement, ou du socle 27;
- plusieurs pieds 9 reposant sur le sol 30 et camouflés par le socle 27;
- des orifices 13 calibrés en partie haute avec un épaulement interne faisant butée à la pénétration des tubes 14 du corps de chauffe permettant le raccordement de ceux-ci par emboîtement : celui- ci peut être d'un type choisi parmi les divers exemples décrits dans la figure 6.

De plus, le collecteur 1 quand il est inférieur et les tubes 14 verticaux comportent un orifice 11 de purge d'air, relié au collecteur 16 alors supérieur par un capillaire 12 inséré dans l'un desdites tubes 14 du corps de chauffe.

Entre les pieds 9 et dans le socle 27, le collecteur inférieur reçoit une robinetterie d'alimentation, manuelle ou automatique, et tous les organes de raccordements nécessaires.

Le carter de raccordement, ici le socle, amovible 27 en matière plastique, fixé sur les pieds 9 du collecteur inférieur par clipsage direct, dissimule les tuyauteries. Quand il s'agit d'un socle, il remplit en outre une fonction décorative en reconstituant par exemple la continuité de la plinthe. Il est doté d'une porte permettant l'accès à la robinetterie, et peut comporter des passages ou logements pour les organes de régulation, tels que les sondes de vannes thermostatiques.

Si les canalisations d'alimentation sont situées vers le plafond, les fonctions hydrauliques des collecteurs sont alors bien sûr inversées, mais non les autres pièces.

Le radiateur peut se fabriquer dans une gamme de plusieurs hauteurs nominales. Pour une hauteur nominale donnée, par exemple 250 cm, le système télescopique à ressorts s'adapte à des hauteurs sous plafond, variant par exemple entre 248 et 252 cm.

Le nombre et le dimensionnement des autres éléments le constituant sont définis et calculés en fonction des caractéristiques souhaitées de chauffage, et du local où il est situé.

## Revendications

1. Radiateur de chauffage central à eau chaude basse pression, de type comportant éventuellement un carter d'habillage (24), deux collecteurs (1 et 16), et un corps de chauffe intermédiaire constitué de tubes (14), caractérisé en ce que :
- lesdits collecteurs (1 et 16) sont en matière plastique;
- lesdits tubes (14) du corps de chauffe sont raccordés auxdits collecteurs par tout type d'emboîtement connu et maintenus par tout système d'immobilisation et d'étanchéité;
- ledit radiateur comprend, en outre, un système télescopique solidaire d'un des deux collecteurs et qui assure sa fixation rapide par blocage entre deux butées, et un carter de raccordement (27) en matière plastique;
- lequel carter (27) de raccordement dissimule les raccords de canalisation et comporte une porte d'accès (28) à la robinetterie, et des logements pour des organes de régulation.

2. Radiateur selon la revendication 1, caractérisé en ce que l'un desdits collecteurs comporte une cavité (3) d'entrée d'eau avec ses orifices de raccordement (4) et de vidange (5), une cavité (6) de sortie d'eau avec ses orifices de raccordement (7) et de vidange (8) et ladite robinetterie d'alimentation, l'autre collecteur comporte une cavité (18) de circulation d'eau avec son orifice de mise à l'atmosphère (19).

3. Radiateur selon l'une quelconque des revendications 1 et 2, caractérisé en ce que le raccordement entre lesdits tubes (14) de chauffe et lesdits collecteurs (1 et 16) est assuré par sertissage extérieur ponctuel des tubes (14) sur des embouts mâles desdits collecteurs, autour desquels ces tubes sont emboîtés et ainsi immobilisés.

4. Radiateur selon l'une quelconque des revendications 1 à 3, caractérisé en ce que l'emboîtement desdits tubes (14) et des collecteurs (1 et 16), est maintenu en position par des tirants de tout type connu, reliant les collecteurs entre eux.

5. Radiateur selon l'une quelconque des revendications 1 à 4, et dans lequel les tubes (14) du corps de chauffe sont verticaux et les collecteurs sont alors dits inférieur (1) et supérieur (16), caractérisé en ce que le collecteur inférieur (1) comporte un orifice (11) de purge d'air, relié au collecteur supérieur par un capillaire (12) inséré dans l'un desdites tubes (14) du corps de chauffe.

6. Radiateur selon l'une quelconque des revendications 1 à 5, caractérisé en ce que ledit système télescopique est composé d'un manchon creux (22), dans lequel coulisse au moins une tête (21) comprimant au moins un ressort (23) , lesquels ressorts sont des éléments élastiques déformables de tout type.

7. Radiateur selon l'une quelconque des revendications 1 à 6, caractérisé en ce que ledit système télescopique comprend deux vérins à vis.

8. Radiateur selon l'une quelconque des revendications 2 à 5 et la revendication 6, caractérisé en ce que un collecteur (16) est composé d'une pièce monobloc qui inclut également, outre toutes les parties liées à ses fonctions hydrauliques, des pièces (17) de fixation du carter d'habillage (24), et une partie (21) fixe du système de fixation rapide.

9. Radiateur selon l'une quelconque des revendications 2 à 8, caractérisé en ce qu'un collecteur (1) est composé d'une pièce monobloc qui inclut, outre toutes les parties liées à ses fonctions hydrauliques, les pièces de fixation des carters d'habillage (24) et de raccordement (27), et plusieurs pieds (9).

10. Radiateur selon l'une quelconque des revendications 1 à 9, et dont les tubes (14) du corps de chauffe supportent des ailettes (15), caractérisé en ce que lesdites ailettes (15) sont métalliques, profilées et amovibles par clipsage sur lesdits tubes (14).

11. Radiateur selon l'une quelconque des revendications 2 à 9, caractérisé en ce que ledit corps de chauffe est constitué d'éléments creux en matière plastique avec des ailettes incorporées.
